# EUROPÄISCHE PATENTSCHRIFT

(11) **EP 4 408 555 B1**
(45) Veröffentlichungstag und Bekanntmachung des Hinweises auf die Patenterteilung: **06.08.2025**
(21) Anmeldenummer: 22776893.4
(22) Anmeldetag: 05.09.2022
(51) Int. Cl.: A63G 7/00

(54) **BELUSTIGUNGSANLAGE**
AMUSEMENT SYSTEM
SYSTÈME D'ATTRACTION

(30) Priorität: 27.09.2021 DE 202021105196 U
(43) Veröffentlichungstag der Anmeldung: 07.08.2024
(73) Patentinhaber: Raw Tex International Establishment, 9494 Schaan (LI)
(72) Erfinder: SPIELDIENER, Patrick, 9494 Schaan (LI)
(74) Vertreter: ERNICKE Patent- und Rechtsanwälte PartmbB
(86) Internationale Anmeldenummer: PCT/EP2022/074634
(87) Internationale Veröffentlichungsnummer: WO 2023/046452

(56) Entgegenhaltungen:
- EP-A1- 3 685 894
- EP-B1- 0 185 973
- WO-A1-01/66210
- DE-U1- 202019 106 723

## Beschreibung

Die Erfindung betrifft eine Belustigungsanlage mit den Merkmalen im Oberbegriff des Hauptanspruchs.

Eine solche Belustigungsanlage ist aus der EP 0 185 973 B1 bekannt. Sie weist eine Führungsbahn mit einer oder mehreren daran in einer Fahrtrichtung verfahrbaren Fahrgastträgern auf, wobei die Führungsbahn mehrere Bahnabschnitte und in ihrem Bahnverlauf eine Bahnfigur umfasst. Die Bahnfigur hat eine aufrechte Ausrichtung und hat nur in einer Seitenansicht die Form einer zweidimensionalen stehenden "8". Die Bahnfigur umfasst zwei aufrechte Bahnabschnitte, die jeweils mehrfach sowie gegenläufig gekrümmt und an einem oberen Zenit miteinander verbunden sind. Die zwei Bahnabschnitte sind in der Draufsicht hintereinander aufgereiht.

Es ist Aufgabe der vorliegenden Erfindung, eine Belustigungsanlage mit einem größeren Fahr- und Bewegungsreiz sowie Unterhaltungswert aufzuzeigen.

Die Erfindung löst diese Aufgabe mit der Belustigungsanlage gemäß Anspruch 1.

Bei der beanspruchten Belustigungsanlage hat die Bahnfigur die Form einer stehenden und dreidimensionalen "8". Durch die dreidimensionale Form zeigt die Bahnfigur in mehreren Seitenansichten bzw. seitlichen Projektionen jeweils die Kontur einer stehenden "8". Die Ringbereiche der stehenden "8" sind in den Seitenansichten jeweils vertikal übereinander angeordnet.

Die mehreren, bevorzugt zwei, aufrechten und an einem oberen Zenit miteinander verbundenen Bahnabschnitte der Bahnfigur sind für die Erzielung der Form einer dreidimensionalen "8" miteinander verschlungen. Die Bahnabschnitte kreuzen einander an mindestens zwei Kreuzungsbereichen, an denen sie abwechselnd in Seitenansicht gesehen voreinander und hintereinander sowie mit einem gegenseitigen, bevorzugt horizontalen, Abstand geführt sind. Bei der dreidimensionalen "8" und der abwechselnden Anordnung der Bahnabschnitte voreinander und hintereinander kreuzen die Bahnabschnitte einander auch in der Draufsicht. Sie kreuzen einander zudem in einer anderen, z.B. um 90° gedrehten, Seitenansicht. Die Bahnfigur hat dadurch die Form einer verschlungenen aufrechten Wendel.

Im ersten, z.B. unteren, Kreuzungsbereich ist der eine Bahnabschnitt in der Seitenansicht gesehen vor dem anderen Bahnabschnitt angeordnet. Am nächsten und z.B. zweiten Kreuzungsbereich ist durch die Abwechslung die Situation umgekehrt, wobei hier in der gleichen Seitenansicht der eine Bahnabschnitt kreuzend hinter dem anderen Bahnabschnitt angeordnet ist. In beiden Kreuzungsbereichen können die Bahnabschnitte in der Seitenansicht jeweils mit einem von 0° abweichenden Kreuzungswinkel ausgerichtet sein. Der Kreuzungswinkel kann z.B. zwischen 30° und 150° liegen.

Die beanspruchte Bahnfigur kann mehr als zwei Kreuzungsbereiche aufweisen. Sie kann dadurch bereichsweise die Form der stehenden und dreidimensionalen "8" haben und darüber hinaus weitere gebogene Konturen aufweisen. Am dritten und jedem weiteren Kreuzungsbereich kann die besagte Lage der Bahnabschnitte vor- und hintereinander wieder abwechseln.

Die beanspruchte Ausbildung der Bahnfigur mit den verschlungenen Bahnabschnitten hat den Vorteil einer Steigerung des Fahr- und Bewegungsreizes.

Die Bahnabschnitte haben in ihrem Verlauf jeweils eine aufrechte Ausrichtung mit einer überwirkend vertikalen Richtungskomponente. Die Bahnfigur besitzt eine schlanke, aufrechte, bevorzugt senkrechte, und säulenartige Gestalt.

Die aufrechten Bahnabschnitte können nach oben gerichtete Krümmungen aufweisen, die auch seitlich ausbauchen. Diese können für die Bildung der Verschlingung der Bahnabschnitte vorteilhaft sein und positive zusätzliche Fahr- und Erlebnisreize bieten. Ein weiterer Vorteil der Verschlingung der Bahnabschnitte kann in einer Reduzierung des Grundflächenbedarfs liegen. Die Bahnfigur kann mit wechselnden Fahrtrichtungen vorwärts und rückwärts von den Fahrgastträgern durchfahren werden.

Die Bahnabschnitte der Bahnfigur können in ihrem Verlauf jeweils entgegengesetzt gekrümmte Kurvenbereiche aufweisen. Vorzugsweise sind zwei entgegengesetzt gekrümmte Kurvenbereiche vorhanden. Deren Zahl kann auch größer sein. In den Kurvenbereichen ist die Führungsbahn rund gebogen. Bei der entgegengesetzten Krümmung sind die Krümmungsmittelpunkte auf gegenüberliegenden Seiten der Führungsbahn angeordnet.

Zwischen den jeweils entgegengesetzt gekrümmten Kurvenbereichen ist jeweils ein ggf. tordierter Übergangsbereich vorhanden. Der Übergangsbereich kann sehr kurz sein. Die Kurvenbereiche können dabei direkt ineinander übergehen. Der Übergangsbereich kann alternativ eine längere Erstreckung haben und kann die Kurvenbereiche distanzieren. Der Übergangsbereich kann auch eine gestreckte, insbesondere lineare, Gestalt haben. Er kann eine Torsion aufweisen oder nicht.

Die entgegengesetzt gekrümmten Kurvenbereiche sind an den Bahnabschnitten jeweils übereinander angeordnet. Sie schließen mittels des Übergangsbereichs jeweils aneinander an. Die ggf. tordierten Übergangsbereiche haben eine schräg nach oben bzw. schräg nach unten zeigende Ausrichtung.

An den Bahnabschnitten können die entgegengesetzt gekrümmten Kurvenbereiche jeweils einen gebogenen Bereich mit einer überwiegend vertikalen Richtungskomponente und mit einer jeweils überlagerten Torsion aufweisen. Die Torsion erfolgt um die Längserstreckung des betreffenden Kurvenbereichs. Hierbei kann der betreffende gekrümmte Kurvenbereich auch eine seitliche Ausbauchung aufweisen. Die entgegengesetzt gekrümmten Kurvenbereiche können Torsionen mit entgegengesetzten Drehrichtungen haben. An einen z.B. rechtsdrehend tordierten unteren gekrümmten Kurvenbereich kann ein z.B. linksdrehender tordierter oberer gekrümmter Kurvenbereich anschließen. Am jeweiligen Übergangsbereich kann die Drehrichtung der Torsion wechseln. Innerhalb eines gekrümmten Kurvenbereichs bleibt die Drehrichtung der Torsion vorzugsweise gleich.

An den Bahnabschnitten können die jeweiligen oberen gekrümmten Kurvenbereiche eine stärkere Krümmung als die jeweiligen unteren gekrümmten Kurvenbereiche aufweisen. Im jeweiligen Verlauf der Bahnabschnitte kann von unten nach oben die Krümmung kontinuierlich zunehmen. Die stärker gekrümmten oberen Kurvenbereiche können ein kürzere Länge als die schwächer gekrümmten unteren Kurvenbereiche haben.

Die jeweils unteren gekrümmten Kurvenbereiche der Bahnabschnitte können in ihrem Verlauf zwischen Beginn und Ende des Kurvenbereichs einen größeren Drehwinkel der Torsion als die jeweils oberen gekrümmten Kurvenbereiche aufweisen. Dieser Drehwinkel der Torsion kann bei den jeweils unteren gekrümmten Kurvenbereichen mehr als 180°, vorzugsweise ca. 210°, betragen und kann bei den jeweils oberen gekrümmten Kurvenbereiche im Bereich von z.B. 10° bis 50°, vorzugsweise bei ca. 30°, liegen. Die Drehwinkelgrößen können von der gewünschten Inversion am oberen Zenit und der dortigen Ausrichtung des Normalenvektors (n) beeinflusst werden.

Der Torsionswinkel der besagten überlagerten Torsionen kann im jeweiligen Verlauf der Bahnabschnitte von unten nach oben konstant sein oder variieren. Vorzugsweise ändert sich der Drehwinkel der Torsion an den gekrümmten Kurvenbereichen in deren Verlauf stetig. Dies ist günstig für einen weichen Fahrtverlauf des oder der Fahrgastträger und für eine Minimierung der auf die Fahrgäste einwirkenden Querbeschleunigungen und Querkräfte.

Die Führungsbahn hat eine zum Fahrgastträger gerichtete Fahrbahnseite und eine Rückseite. Die ggf. tordierten Übergangsbereiche ermöglichen eine Drehung der Fahrbahnseite bzw. der Fahrgastträger jeweils um ihre Fahrtrichtung bzw. um den Fahrtrichtungsvektor. An den entgegengesetzt gekrümmten Kurvenbereichen der Bahnabschnitte kann die Fahrbahnseite jeweils an der Kurveninnenseite angeordnet sein. Diese Anordnung kann zumindest stellenweise, vorzugsweise durchgängig, an den jeweiligen Kurvenbereichen vorhanden sein. Die besagten Übergangsbereiche sind vorteilhaft, um bei den entgegengesetzt gekrümmten Kurvenbereichen die Fahrbahnseite jeweils an der Kurveninnenseite führen zu können. Die Anordnung der Fahrbahnseite und des Fahrgastträgers an der Kurveninnenseite hat den Vorteil, dass der Fahrgastträger durch die Fliehkräfte gegen den jeweiligen außenliegenden Bahnabschnitt gepresst und hiervon gestützt wird.

Alternativ kann an den entgegengesetzt gekrümmten Kurvenbereichen der Bahnabschnitte die Fahrbahnseite jeweils an der Kurvenaußenseite angeordnet sein. Es sind auch Mischformen möglich.

Der Fahrgastträger kann unterschiedlich ausgebildet sein. Er kann z.B. mit Bezug auf einen horizontalen Führungsbahnverlauf stehend auf der Fahrbahnseite angeordnet sein. Er kann andererseits bei einem horizontalen Führungsbahnverlauf auch hängend unter der Fahrbahnseite angeordnet sein. Eine hängende Anordnung wird z.B. als inverted coaster bezeichnet. Die stehende Anordnung ist z.B. günstig i.V.m. einer an der besagten Kurveninnenseite angeordneten Fahrbahnseite. Die hängende Anordnung kann z.B. vorteilhaft bei einer an der Kurvenaußenseite angeordneten Fahrbahnseite vorgesehen sein.

Die am Fahrgastträger und am Verlauf der Bahnabschnitte jeweils in Zentrifugalkraftrichtung zeigenden Normalenvektoren (n) sind bei der beanspruchten Bahnfigur jeweils nach außen gerichtet. An den einander jeweils in horizontalen Richtung gegenüberliegenden Bereichen der aufrechten Bahnabschnitte sind die Normalenvektoren jeweils in gegensätzliche Richtungen ausgerichtet. Vorzugsweise kreuzen sich die Normalenvektoren (n) der Bahnabschnitte an keiner Stelle der Bahnfigur. Diese Ausbildungen sind vorteilhaft für den Fahr- und Bewegungsreiz einerseits und für die Fahrsicherheit andererseits.

Die vorgenannten zwei oder mehr Kreuzungsbereiche der Bahnabschnitte der Bahnfigur sind mit vertikalem Abstand übereinander angeordnet. Sie können in Seitenansicht auf einer geraden vertikalen Linie übereinander angeordnet sein. Ein oberer Kreuzungsbereich kann an den ggf. tordierten Übergangsbereichen der Bahnabschnitte angeordnet sein. Ein unterer Kreuzungsbereich kann an den unteren gekrümmten Kurvenbereichen der Bahnabschnitte angeordnet sein. Ein unterer Kreuzungsbereich kann an der untersten Stelle der Form der stehenden "8" angeordnet sein. Unterhalb dieses unteren Kreuzungsbereichs erstrecken sich die unteren gekrümmten Kurvenbereiche der Bahnabschnitte in einer Seitenansicht in entgegengesetzte Richtungen.

Diese Anordnungen sind für die Verschlingung der Bahnabschnitte von Vorteil. Ein unterer Kreuzungsbereich kann außerdem mit Abstand oberhalb eines Zu- und Auffahrtsbereichs der Bahnfigur angeordnet sein. An dem Zu- und Auffahrtsbereich sind die Bahnfigur und ihre Bahnabschnitte an die anderen Teile der Führungsbahn angeschlossen. Ein solcher hochliegender Kreuzungsbereich ist günstig, um bereits mit einer starken vertikalen Richtungskomponente mit einem Fahrgastträger in die Bahnfigur einfahren und ausfahren zu können. Dies erhöht ebenfalls den Fahr- und Erlebnisreiz. Diese Anordnung ist auch mit mehr als zwei Kreuzungsbereichen möglich.

Die Bahnabschnitte der Bahnfigur haben in ihrem Verlauf jeweils eine aufrechte Ausrichtung mit einer überwiegend vertikalen Richtungskomponente. Die Fahrgastträger fahren dadurch an dem einen Bahnabschnitt ein und dann an diesem steil nach oben bis zum Zenit und zu dem dort verbundenen anderen absteigenden Bahnabschnitt, an dem sie wieder steil nach unten fahren. Hierbei können die gekrümmten Kurvenbereiche eine nach oben und seitlich ausbauchende Form haben. Dies ist für die Verschlingung der Bahnabschnitte von Vorteil und führt auch zu einem gesteigerten Fahr- und Erlebnisreiz.

Die einander gegenüberliegenden oberen Kurvenbereiche der Bahnabschnitte und die einander gegenüberliegenden unteren Kurvenbereiche der Bahnabschnitte bauchen jeweils in entgegengesetzten Richtungen aus. Hierbei kann die Kontur der dreidimensionalen "8" gebildet werden. Diese Formgestaltung ist auch aus den vorgenannten und zu den Normalenvektoren erläuterten Gründen von Vorteil.

Die oberen Kurvenbereiche der beiden Bahnabschnitte sind am oberen Zenit miteinander verbunden. Die Enden der oberen gekrümmten Kurvenbereiche gehen ineinander über. An der Verbindungsstelle kann die Drehrichtung der Torsionen der gekrümmten Kurvenbereiche wechseln. Die oberen Kurvenbereiche bilden miteinander eine Umkehrschleife. Die Bahnfigur kann an ihren Bahnabschnitten insgesamt drei oder mehr Drehrichtungswechsel der Torsionen aufweisen.

Die Umkehrschleife kann zumindest am Zenit eine Inversion aufweisen. Als eine Inversion wird eine Überkopfstellung des Fahrgastträgers am betreffenden Bahnabschnitt verstanden. Der Normalenvektor ist dabei bevorzugt vertikal nach oben gerichtet. Er kann auch eine nach oben gerichtete Schräglage mit einer Abweichung von z.B. bis zu 20° oder mehr gegen die vertikale Raumachse haben. Die Inversion ist für den Fahr- und Bewegungsanreiz besonders vorteilhaft.

Der Bogenwinkel der Umkehrschleife und der miteinander verbundenen Kurvenbereiche kann 180° und deutlich mehr, z.B. ca. 270°, betragen. Ansonsten können die einzelnen Kurvenbereiche der Bahnabschnitte jeweils einen Bogenwinkel von weniger als 180° aufweisen.

Die Bahnfigur mit der stehenden und dreidimensionalen "8" kann eine turmartige Gestalt und Erstreckung haben. Die Bahnfigur kann eine Stützkonstruktion für die Bahnabschnitte aufweisen. Für die Stützkonstruktion gibt es verschiedene Ausgestaltungsmöglichkeiten. Günstig ist eine korbartige Form der Stützkonstruktion, welche die Bahnfigur und ihre Bahnabschnitte umhüllt. Eine solche filigrane Korbstruktur lässt größere Freiräume zwischen den Stützträgern offen und ermöglicht den Fahrgästen während der Fahrt einen Blick seitlich in die Umgebung. Dies ist für das Fahrerlebnis von Vorteil.

Die Führungsbahn kann einen ringartigen Bahnverlauf aufweisen. Dieser Bahnverlauf kann endlos und geschlossen oder endlich und offen sein. Die Führungsbahn kann von den ein oder mehreren Fahrgastträgern zumindest bereichsweise reversierend durchfahren werden. Dies ist **z.B.** bei einem ringartigen offenen und endlichen Bahnverlauf günstig.

Die Führungsbahn kann in ihrem Bahnverlauf abgesehen von der besagten Fahrfigur mehrere weitere ansteigende und abfallende Gefällestrecken aufweisen. Sie kann in ihrem Bahnverlauf insbesondere eine oder mehrere weitere Bahnfiguren umfassen. Dies können z.B. eine aufrechte Todendstrecke und/oder ein aufrechter Return-Loop sein. An der aufrechten Todendstrecke kann der Fahrgastträger steil nach oben fahren und bis zum Stillstand abgebremst sowie anschließend wieder steil nach unten fahren. Bei einem aufrechten Return-Loop kann ein Fahrgastträger in einer Schleife nach oben und dann nach unten sowie anschließend in Gegenrichtung wieder ausfahren. Daneben sind weitere und andere Bahnfiguren in beliebiger Zahl, Ausgestaltung und Kombination möglich.

Die Führungsbahn kann am Anfang und am Ende ihres Bahnverlaufs Bahnabschnitte für den Start und für die Rückkehr des oder der Fahrgastträger aufweisen. Zwischen diesen Bahnabschnitten kann ein verbindender Bahnabschnitt mit einer Weiche angeordnet sein. Die Weiche kann z.B. an einer aufrechten Totendstrecke angeordnet sein. Durch die miteinander verbundenen Bahnabschnitte kann ein ringartiger geschlossener Bahnverlauf gebildet werden. Hieran kann über die Weiche eine bevorzugt aufrechte Totendstrecke oder eine andere Bahnfigur angeschlossen werden. Zu Beginn der Rundfahrt des oder der Fahrgastträger kann eine reversierende Schaukelfahrt an der aufrechten Totendstrecke oder Bremsrampe vorgesehen sein.

Die Belustigungsanlage kann einen Bahnhof zum Einstieg und Ausstieg der Fahrgäste aufweisen. Am Bahnhof können z.B. die vorgenannten Bahnabschnitte für Start und Rückkehr sowie der verbindende Bahnabschnitt angeordnet sein.

Die Belustigungsanlage kann darüber hinaus weitere Bereiche aufweisen, z.B. einen Wartungsbereich etc..

Die Belustigungsanlage kann an der Führungsbahn ein oder mehrere Antriebseinheiten für den oder die Fahrgastträger aufweisen. Diese können stationär an der Führungsbahn angeordnet sein. Die Antriebseinheiten können als hochdynamische Beschleunigungseinheiten ausgebildet sein, z.B. als Katapulte, Reibradantriebe, Linearantriebe oder dgl.. Sie verleihen den Fahrgastträgern eine sehr große Beschleunigung und erhöhen stark deren Geschwindigkeit. Die ein oder mehreren Antriebseinheiten können in geeigneter Verteilung an der Führungsbahn und ihrem Bahnverlauf angeordnet sein. Bei solchen stationären und bevorzugt hochdynamischen Antriebseinheiten kann auf einen eigenen mitgeführten Antrieb des oder der Fahrgastträger verzichtet werden. Es ist alternativ möglich, dass der oder die Fahrgastträger einen eigenen mitgeführten Fahrantrieb aufweisen. Stationäre Antriebseinheiten können dabei entfallen oder in ihrer Zahl reduziert werden.

Die Führungsbahn führt die ein oder mehreren Fahrgastträger entlang ihrer Fahrtrichtung. Sie kann hierfür in unterschiedlicher Weise ausgebildet sein. Vorteilhaft ist eine Ausbildung als Schienenbahn. Die Schienenbahn kann z.B. zwei oder mehr parallele Fahrschienen, eine Stützschiene und verbindende Streben aufweisen. Die Stützschiene ist vor allem in den hochdynamischen und gekrümmten sowie tordierten Bahnbereichen von Vorteil und kann ansonsten entfallen.

Der oder die Fahrgastträger können Grundträger aufweisen, die z.B. über geeignete Fahrwerke mit frei drehbaren Rädern mit den Fahrschienen verbunden sein können und von diesen räumlich geführt werden. Die Fahrgastaufnahmen, insbesondere Sitze, können stehend oder hängend auf oder an dem oder den Grundträgern angeordnet sein. Der oder die Fahrgastträger können als Gliederzüge ausgestaltet sein, bei denen die einzelnen Fahrzeugglieder und deren Grundträger gelenkig miteinander verbunden sind. Dies ist günstig, um auch stark gekrümmten und ggf. tordierten Bahnverläufen folgen zu können. Alternativ sind andere Gestaltungen einer Schienenbahn, z.B. als Einschienenbahn, als Magnetschwebebahn oder dergleichen möglich.

In den Unteransprüchen sind weitere vorteilhafte Ausgestaltungen der Erfindung angegeben.

Die Erfindung ist in den Zeichnungen beispielhaft und schematisch dargestellt. Im Einzelnen zeigen:
- Figur 1:: eine Belustigungsanlage mit einer Führungsbahn für ein oder mehrere Fahrgastträger und mit einer Bahnfigur in Form einer stehenden und dreidimensionalen "8" nebst umgebender Stützkonstruktion in perspektivischer Ansicht,
- Figur 2:: die Anordnung von Figur 1 ohne die Stützkonstruktion an der Bahnfigur,
- Figur 3:: einen anderen perspektivischen Blick auf die Belustigungsanlage gemäß Pfeil III von Figur 2,
- Figur 4 u. 5:: eine Draufsicht und eine gemäß Pfeil V geklappte Seitenansicht der Belustigungsanlage von Figur 1 und 2,
- Figur 6:: eine vergrößerte und abgebrochene Darstellung einer Draufsicht der Bahnfigur von Figur 1 bis 5 und ihrer Bahnabschnitte,
- Figur 7 u. 8:: Seitenansichten der Bahnfigur und ihrer Bahnabschnitte gemäß der Raumachsen x und y sowie der Pfeile VII und VIII von Figur 6,
- Figur 9:: eine schräge perspektivische Ansicht der Bahnfigur gemäß Blickrichtung mit Pfeil IX von Figur 6,
- Figur 10:: eine abgebrochene Seitenansicht eines oberen Teils der Fahrfigur mit dem Bahnabschnitten und beispielhaft dargestellten Fahrgastträgern,
- Figur 11:: eine geschnittene perspektivische Ansicht der Führungsbahn in Form einer Schienenbahn,
- Figur 12:: eine perspektivische und als Spline reduzierte Ansicht der Fahrfigur mit Anzeige von normalen Vektoren (n) und Fahrtrichtungsvektoren (f),
- Figur 13:: eine abgebrochene Detailansicht eines stehenden Fahrgastträgers am oberen Zenit und an der Kurveninnenseite,
- Figur 14:: eine Variante der Bahnfigur analog zu Figur 8 mit hängenden und an der Kurvenaußenseite angeordneten Fahrgastträgern und
- Figur 15:: eine abgebrochene Detailansicht eines hängenden Fahrgastträgers gemäß Figur 14.

Die Erfindung betrifft eine Belustigungsanlage (1) und ein Verfahren zu deren Betrieb.

Die Belustigungsanlage (1) ist als Fahrgeschäft ausgebildet und weist eine Führungsbahn (2) und ein oder mehrere an der Führungsbahn (2) in einer Fahrtrichtung (9) verfahrbare Fahrgastträger (3,3') auf. Die Fahrgastträger (3,3') sind z.B. als Gliederzüge ausgebildet.

Figur 1, 2 und 3 zeigen verschiedene perspektivische Ansichten der Belustigungsanlage (1). In Figur 4 ist deren Draufsicht dargestellt. Figur 5 zeigt die Belustigungsanlage (1) in einer geklappten Seitenansicht von Figur 4 mit Blick gemäß Pfeil V in y-Richtung.

Die Führungsbahn (2) umfasst mehrere ansteigende und abfallende Gefällestrecken. Die Führungsbahn (2) weist in ihrem Bahnverlauf zumindest eine Bahnfigur (11) auf, die eine aufrechte Ausrichtung und die Form einer stehenden und dreidimensionalen "8" hat. Die Bahnfigur (11) kann diese Form oder Kontur der "8" bereichsweise aufweisen und kann darüber hinaus weitere Formen oder Konturen umfassen. In der gezeigten Ausführungsform weist die Belustigungsanlage (1) eine weitere Bahnfigur (12) in Form einer aufrechten Totendstrecke und eine dritte Bahnfigur (13) in Form eines aufrechten Return-Loops auf.

Die Führungsbahn (2) hat gemäß Figur 1 einen ringartigen und geschlossenen bzw. endlosen Bahnverlauf, der sich in mehrere Bahnabschnitte (28,28',29,29',32) gliedert. An der Führungsbahn (2) ist ein Bahnhof (10) für den Einstieg (10) und Ausstieg von Passagieren an den Fahrgastträgern angeordnet. Angrenzend kann ein Wartungsbereich (34) an der Führungsbahn (2) vorhanden sein.

Die Führungsbahn (2) weist am Anfang und am Ende ihres Bahnverlaufs Bahnabschnitte (28',29') für den Start und für die Rückkehr des oder der Fahrgastträger (3,3') auf, wobei dazwischen ein verbindender Bahnabschnitt (32) mit einer Weiche (33) angeordnet ist. Die Weiche (33) verbindet die aufrechte Totendstrecke (12) mit dem Bahnabschnitt (28') für den Start.

Wie Figur 4 in der Draufsicht beispielhaft verdeutlicht, sind an der Führungsbahn (2) ein oder mehrere Antriebseinheiten (31) für den oder die Fahrgastträger (3,3') stationär angeordnet. Sie sind dabei entsprechend der Dynamikerfordernisse im Bahnverlauf der Führungsbahn positioniert. Eine Antriebseinheit (31) befindet sich z.B. im Bereich des Bahnhofs (10). Eine weitere ist im Bahnverlauf zwischen der Fahrfigur (11) der dreidimensionalen "8" und der Totendstrecke (12) und an dem dortigen Bahnabschnitt (28') für den Start angeordnet. Eine dritte Antriebseinheit (31) kann z.B. zwischen der besagten Bahnfigur (11) und dem Return-Loop (13) angeordnet sein. Alternativ oder zusätzlich kann es weitere und andere Anordnungen und Positionierungen von Antriebseinheiten (31) geben.

Die Antriebseinheiten (31) sind vorzugsweise hochdynamisch ausgebildet und beschleunigen den jeweiligen Fahrgastträger (3,3') sehr stark. Eine hochdynamische Antriebseinheit (31) kann z.B. als Katapult, als angetriebene Reibradanordnung, als elektrischer Linearmotor oder in anderer geeigneter Weise ausgebildet sein. Alternativ sind andere und z.B. weniger dynamische Antriebsausbildungen möglich.

Bei dem gezeigten Ausführungsbeispiel starten die in der Draufsicht von Figur 4 und in der Seitenansicht von Figur 5 gezeigten Fahrgastträger (3,3') am Bahnhof (10) und fahren entlang der Führungsbahn (2) über den verbindenden Bahnabschnitt (32) sowie die Weiche (33) auf den Bahnabschnitt (28') für den Start. Hier kann die Fahrtrichtung (9) des Fahrgastträgers (3,3') umgedreht werden, wobei eine Antriebseinheit (31) den Fahrgastträger (3,3') mit hoher Beschleunigung über die umgeschaltete Weiche (33) zur Totendstrecke (12) bewegt. Die Totendstrecke (12) kann die Form einer steilen und ggf. überneigten Bremsrampe haben, an welcher der hochfahrende Fahrgastträger (3,3') am oberen Endbereich zum Stillstand kommt und dann in Gegenrichtung wieder nach unten fährt. Die Auf- und Abfahrt an der Bremsrampe kann in einem Schaukelbetrieb mehrmal erfolgen. Der Fahrgastträger (3,3') kann dann aus der Totendstrecke (12) über den Bahnabschnitt (28') für den Start in die Bahnfigur (11) und dann weiter über den anschließenden Return-Loop (13) auf dem Bahnabschnitt (29') für die Rückkehr zurück zum Bahnhof (10) fahren. Der Bahnabschnitt (29') für die Rückkehr kann nach Verlassen des Return-Loops (13) die Bahnfigur (11) an der Unterseite kreuzen. Die Führungsbahn (2) kann auch zumindest bereichsweise in Gegenrichtung durchfahren werden.

In Figur 4, 5 und 6 sind die Fahrtrichtungen (9) bei der Fahrt der Fahrgastträger (3,3') vom Bahnhof (10) zur Totendstrecke (12), weiter zur Bahnfigur (11) und zum Return-Loop (13) sowie zurück zum Bahnhof (10) durch Pfeile markiert. In Figur 7, 8 und 10 sind bespielhaft Fahrgastträger (3,3') auf der Fahrt in der Bahnfigur (11) dargestellt.

Die Bahnfigur (11) weist die besagte Form einer stehenden und dreidimensionalen "8" auf. Figur 2 und 3 zeigen die Bahnfigur (11) in verschiedenen perspektivischen Ansichten. In Figur 4 und 6 ist die Bahnfigur (11) in einer Draufsicht dargestellt. Die Ringbereiche der stehenden "8" sind in den Seitenansichten jeweils vertikal übereinander angeordnet.

Die Bahnfigur (11) umfasst zwei aufrechte Bahnabschnitte (14,15), die jeweils mehrfach sowie gegenläufig gekrümmt und an einem oberen Zenit (16) miteinander verbunden sind. Die Bahnabschnitte (14,15) sind miteinander verschlungen und überkreuzen einander an mindestens zwei Kreuzungsbereichen (18,19). An den Kreuzungsbereichen (18,19) sind die Bahnabschnitte (14,15) abwechselnd in einer Seitenansicht gesehen voreinander und hintereinander sowie mit einem gegenseitigen Abstand geführt. Der Abstand besteht in horizontaler Richtung.

Figur 5 und 7 zeigen die Bahnfigur (11) und die besagten Kreuzungsbereiche (18,19) in Seitenansicht zu Figur 4 mit Blick in y-Richtung. Die zugehörigen Draufsicht von Figur 4 und 6 verdeutlichen, dass die miteinander wendelartig verschlungenen Bahnabschnitte (14,15) auch in der Draufsicht einander überkreuzen. Eine gegenseitige Überkreuzung der verschlungenen Bahnabschnitte (14,15) ist auch in der anderen Seitenansicht von Figur 8 in x-Richtung sowie in der weiteren Seitenansicht von Figur 9 zu sehen. In Figur 4 und 6 sind die Blickrichtungen angegeben.

Die Bahnfigur (11) hat einen unteren Zu- und Ausfahrbereich (20), an dem die Bahnabschnitte (14,15) entgegengesetzt ausgerichtet und an zuführende sowie abführende Bahnabschnitte (28,29) der Führungsbahn (2) angeschlossen sind. Der bei der Hinfahrt zuführende Bahnabschnitt (28) ist mit dem aufsteigenden Bahnabschnitt (14) sowie dem Bahnabschnitt (28') für den Start verbunden und der bei der Hinfahrt abführende Bahnabschnitt (29) ist mit dem anderen abfallenden Bahnabschnitt (15) sowie mit dem Return-Loop (13) und dem Bahnabschnitt (29') für die Rückkehr verbunden. Innerhalb der Bahnfigur (11) haben die Bahnabschnitte (14,15) in ihrem Verlauf jeweils eine aufrechte Ausrichtung mit einer überwiegenden vertikalen Richtungskomponente.

Die Bahnabschnitte (14,15) der Bahnfigur 11 weisen in ihrem Verlauf jeweils entgegengesetzt gekrümmte Kurvenbereiche (21,22,23,24) und zwischen den entgegengesetzt gekrümmten Kurvenbereichen jeweils einen ggf. tordierten Übergangsbereich (25,26) auf. An den Bahnabschnitten sind die entgegengesetzt gekrümmten Kurvenbereiche (21,22,23,24) jeweils übereinander angeordnet. Der z.B. aufsteigende Bahnabschnitt (14) hat entgegengesetzt gekrümmte und übereinander angeordnete Kurvenbereiche (21,22). Der z.B. absteigende Bahnabschnitt (15) hat entgegengesetzt gekrümmte und übereinander angeordnete Kurvenbereiche (23,24).

Die entgegengesetzt gekrümmten Kurvenbereiche (21,22,23,24) der Bahnabschnitte (14,15) weisen jeweils einen gebogenen Bahnbereich mit einer überwiegend vertikalen Richtungskomponente und mit einer jeweils überlagerten Torsion auf. Die Drehrichtung der überlagerten Torsion ist bei den entgegengesetzt gekrümmten Kurvenbereichen (21,22,23,24) jedes Bahnabschnitts (14,15) jeweils entgegengesetzt, wobei die Drehrichtung am jeweiligen Übergangsbereich (25,26) wechselt. Innerhalb eines gekrümmten Kurvenbereichs (21,22,23,24) bleibt die Drehrichtung bevorzugt gleich. Die gekrümmten Kurvenbereiche (21,22,23,24) bauchen jeweils schräg nach außen aus.. Die vergrößerte und abgebrochene Draufsicht von Figur 6 auf die Bahnfigur (11) verdeutlicht dies. Die gekrümmten Kurvenbereiche (21,22,23,24) bilden die besagten Ringbereiche der stehenden "8".

Im gezeigten Ausführungsbeispiel weisen die Bahnabschnitte (14,15) jeweils zwei entgegengesetzt gekrümmte sowie tordierte Kurvenbereiche (21,22,23,24) und einen dazwischen angeordneten und ggf. tordierten Übergangsbereich (25,26) auf. Die Übergangsbereiche (25,26) können sehr kurz sein, wobei die entgegengesetzt gekrümmten sowie ggf. tordierten Kurvenbereiche (21,22,23,24) direkt aneinander anschließen können. Die Zahl der Kurvenbereiche und der Übergangsbereiche kann in einer anderen Ausführungsform auch größer sein.

An den Bahnabschnitten (14,15) haben jeweils die übereinander angeordneten und entgegengesetzt gekrümmten Kurvenbereiche (21,22) und (23,24) unterschiedliche Krümmungen bzw. unterschiedliche Krümmungsradien. Die jeweils oberen Kurvenbereiche (22,23) haben eine stärkere Krümmung bzw. einen kleineren Krümmungsradius als die jeweils unteren Kurvenbereiche (21,24). Bei den Bahnabschnitten (14,15) nimmt in ihrem Verlauf von unten nach oben die Krümmung jeweils bevorzugt kontinuierlich zu. Die Krümmungsradien werden bevorzugt kontinuierlich kleiner.

Der Torsionswinkel der überlagerte Torsion an den jeweils übereinander angeordneten und entgegengesetzt gekrümmten Kurvenbereichen (21,22) und (23,24) kann über den Verlauf der Bahnabschnitte (14,15) jeweils konstant oder veränderlich sein.

Wie Figur 6 bis 9 verdeutlichen, sind die Kreuzungsbereiche (18,19) mit vertikalem Abstand übereinander angeordnet. Sie sind in den Seitenansichten bevorzugt in gerader senkrechter Linie übereinander angeordnet. Der obere Kreuzungsbereich (19) ist an den ggf. tordierten Übergangsbereichen (25,26) der Bahnabschnitte (14,15) angeordnet. Der Kreuzungswinkel (α) der Bahnabschnitte (14,15) beträgt z.B. ca. 90°.

Der untere Kreuzungsbereich (18) befindet sich an den unteren gekrümmten Kurvenbereichen (21,24) der Bahnabschnitte (14,15). Er ist bevorzugt an der untersten Stelle der stehenden Figur "8" angeordnet. Der Kreuzungswinkel (β) der Bahnabschnitte (14,15) ist hier kleiner und beträgt z.B. ca. 45°. Dieser Kreuzungsbereich (18) ist außerdem mit vertikalem Abstand oberhalb des Zu- und Ausfahrtsbereichs (20) der Fahrfigur (11) angeordnet. Figur 5 verdeutlicht dies in der einen Seitenansicht.

In der gezeigten Ausführungsform sind die Verschlingungen und die Kreuzungsbereiche (18,19) der Bahnabschnitte (14,15) z.B. derart ausgebildet, dass der am zuführenden Bahnabschnitt (28) angeschlossene Bahnabschnitt (14) der Fahrfigur (11) am unteren Kreuzungsbereich (19) in der Seitenansicht gemäß der horizontalen Raumachse (y) hinter dem anderen Bahnabschnitt (15) angeordnet ist. Er hat dabei einen Abstand in horizontaler Richtung (y) und ggf. (x). Am oberen Kreuzungsbereich (18) ist die gegenseitige Lage und Überführung der Bahnabschnitte (14,15) umgekehrt. Hier ist der Bahnabschnitt (14) mit Abstand in Richtung der Raumachse (y) vor dem anderen Bahnabschnitt (15) angeordnet. Durch diese abwechselnde Überkreuzung in Seitenansicht voreinander und hintereinander werden die Bahnabschnitte (14,15) miteinander verschlungen.

Wie Figur 7 und 8 mit den Ansichten in Richtung der horizontalen x- und y-Raumachse zeigen, bauchen die einander gegenüberliegenden oberen Kurvenbereiche (22,23) der Bahnabschnitte (14,15) und auch die einander gegenüberliegenden unteren Kurvenbereiche (21,24) der Bahnabschnitte (14,15) jeweils entgegengesetzt aus. Figur 9 zeigt diese Ausbildung ebenfalls.

Die oberen gekrümmten Kurvenbereiche (22,23) der Bahnabschnitte (14,15) sind am hoch liegenden Zenit (16) miteinander verbunden. Sie bilden miteinander eine Umkehrschleife (27). An der Umkehrschleife (27) kommt der Fahrgastträger (3,3') bei der Aufwärtsfahrt entlang des Bahnabschnitt (14) an und fährt nach Überschreiten des Zenits (16) am Bahnabschnitt (15) wieder abwärts. Die oberen gekrümmten Kurvenbereiche (22,23) der Bahnabschnitte (14,15) haben überlagerte Torsionen mit unterschiedlichen Drehrichtungen, wobei die Drehrichtung am hoch liegenden Zenit (16) und an der Verbindungsstelle wechselt.

Die Umkehrschleife (27) weist eine Inversion (17) auf. In der Inversion (17) nehmen die Fahrgastträger (3,3') und die Fahrgäste eine Überkopflage ein. Die Inversion (17) ist insbesondere am oberen Scheitel oder Zenit (16) und in den eng benachbarten jeweiligen Bahnabschnittsbereichen vorhanden.

Figur 12 verdeutlicht die eingangs erwähnten Normalenvektoren (n) und die Fahrtrichtungsvektoren (f). An der Inversion (17) ist der Normalenvektor (n) bevorzugt senkrecht längs der Raumachse (z) und nach oben ausgerichtet.

Wie Figur 6 verdeutlicht, haben die Bahnabschnitte (14,15) an der Umkehrschleife (27) im Bereich des Zenits (16) eine im Wesentlichen gerade oder nur schwach seitlich ausbauchende Ausrichtung. Diese Ausrichtung ist schräg zur Ausrichtung der z.B. geraden und parallelen zuführenden und abführenden Bahnabschnitte (28,29). Nach Überschreiten des Zenits (16) und am Ende der besagten geraden Ausrichtung der Umkehrschleife (27) vergrößert sich wieder die seitliche Ausbauchung der besagten oberen gekrümmten Kurvenbereiche (22,23) der Bahnabschnitte (14,15).

Die gekrümmten Kurvenbereiche (21,22,23,24) der Bahnabschnitte (14,15) weisen für sich jeweils einen Bogenwinkel von weniger als 180° auf. Im Bereich der verbundenen oberen Kurvenbereiche (22,23) und der Umkehrschleife (27) ist der Bogenwinkel größer als 180° und kann z.B. ca. 270° betragen.

Diese Angaben beziehen sich auf eine Projektion gemäß Figur 7 und 8 in einer Seitenansicht gemäß der horizontalen Raumachsen (x) und (y). Die Führungsbahn (2) hat eine Fahrbahnseite (4) und eine Rückseite (5). Die Fahrbahnseite (4) ist zum Fahrgastträger (3,3') gerichtet. Wie Figur 6 bis 10 verdeutlichen, ist an den gekrümmten Kurvenbereichen (21,22,23,24) der Bahnabschnitte (14) die Fahrbahnseite (4) jeweils an der Kurveninnenseite angeordnet. Diese kurveninnere Anordnung ist vorzugsweise durchgängig vorhanden und reicht bis zum Anschluss an den jeweiligen Übergangsbereich (25,26) und ggfs. an die zu- und abführenden Bahnabschnitte (28,29). Entlang der gestreckten und ggf. tordierten Übergangsbereiche (25,26) wird die Fahrbahnseite (4) jeweils um die Fahrtrichtung (9) bzw. den Fahrtrichtungsvektor (f) gedreht.

Figur 12 verdeutlicht in einer vereinfachten Darstellung der Führungsbahn (2) und ihrer Bahnabschnitte (14,15,28,29) die Anordnung und Ausrichtung der vorerwähnten Normalenvektoren (n) und der Fahrtrichtungsvektoren (f). Die Normalenvektoren (n) beziehen sich auf die Zentrifugalkraftrichtung. Sie sind an den gekrümmten Kurvenbereichen (21,22,23,24) überall zur Kurvenaussenseite gerichtet. Im Zenit (16) ist eine bevorzugt vertikale und nach oben zeigende Ausrichtung des Normalenvektors (n) vorhanden. Figur 12 verdeutlicht außerdem, dass die jeweils gegenüberliegenden oberen und unteren gekrümmten Kurvenbereiche (21,24,22,23) jeweils nach Außen ausgebaucht sind und die Normalenvektoren (n) dementsprechend ebenfalls nach Außen bzw. zur Kurvenaussenseite gerichtet sind.

Wie Figur 1, 4 und 10 verdeutlichen, weist die Bahnfigur (11) eine Stützkonstruktion (30) für die Bahnabschnitte (14,15) auf. Die Stützkonstruktion (30) umhüllt und umschließt die Bahnabschnitte (14,15) korbartig. Sie wird z.B. von aufrechten und dabei gekrümmten oder ggf. geraden Stützträgern und umfangsseitigen liegenden sowie verbindenden Stützträgern gebildet. Von diesen Stützträgern gehen nicht dargestellte Stützarme zu den Bahnabschnitten (14,15) aus. Zwischen den besagten Stützträgern werden Freiräume gebildet, die bevorzugt durchsichtig sind. Alternativ kann die Stützkonstruktion (30) eine andere Ausbildung haben.

Figur 11 verdeutlicht beispielhaft eine konstruktive Ausbildung der Führungsbahn (2) und ihrer Bahnabschnitte (14,15,28,29,28',29',32). Die Führungsbahn (2) ist als Schienenbahn ausgebildet. Sie wird z.B. von zwei parallelen Fahrschienen (6) gebildet, die untereinander über Streben (8) direkt quer verbunden sind. Die Fahrschienen (6) bilden die Fahrbahnseite (4). Ferner ist zumindest an den Krümmungsbereichen der Führungsbahn (2) eine parallele Stützschiene (7) angeordnet. Diese ist bevorzugt mittig zwischen den Fahrschienen (6) und zur Rückseite (5) der Führungsbahn (2) versetzt angeordnet. Die Fahrschienen (6) sind mit der Stützschiene (7) durch schräge Streben (8) verbunden. Die Führungsbahn (2) kann alternativ eine andere konstruktive Ausgestaltung haben.

Der Fahrgastträger (3,3') und die Schienenbahn (2) können in unterschiedlicher Weise ausgebildet und angeordnet sein. Figur 13 bis 15 zeigen hierzu Varianten. Die Fahrgastträger (3,3') weisen dabei jeweils einen Grundträger (35) mit einem Fahrwerk (36) und mit einer Fahrgastaufnahme (37) auf, z.B. in Form von Sitzen mit Rückhalteeinrichtungen für die Fahrgäste. Die Fahrgastträger (3,3') können als flexible Gliederzüge ausgebildet sein, wobei die gelenkig verbundenen Fahrzeugglieder jeweils eine solche Ausbildung haben.

In Figur 13 ist eine Ausführung als stehender Fahrgastträger (3) gezeigt, wie sie auch in Figuren 7, 8 und 10 dargestellt ist. Bei einem horizontalen Verlauf der Führungsbahn (2) ist der Fahrgastträger (3) mit seinem Grundträger (35) und der Fahrgastaufnahme (37) auf der Führungsbahn (2) und der Fahrbahnseite (4) stehend angeordnet. Die Fahrgastaufnahme (37) ist dabei auf dem Grundträger (35) und über der Fahrbahnseite (4) stehend angeordnet. Bei einem in Figur 13 gezeigten oberen gekrümmten Kurvenbereich (22,23) bzw. der Umkehrschleife (27) sind die Fahrbahnseite (4) und der Fahrgastträger (3) an der Kurveninnenseite angeordnet.

Figur 14 und 15 verdeutlichen die andere Ausführung eines hängenden Fahrgastträgers (3'), der auch als inverted coaster bezeichnet wird. Bei einem horizontalen Verlauf der Führungsbahn (2) ist der Fahrgastträger (3') mit seinem Grundträger (35) und der Fahrgastaufnahme (37) an, insbesondere unter, der Führungsbahn (2) und der Fahrbahnseite (4) hängend angeordnet. Die Fahrgastaufnahme (37) ist dabei unter dem Grundträger (35) an einem abstehenden Ausleger montiert. Bei einem in Figur 14 und 15 gezeigten oberen gekrümmten Kurvenbereich (22,23) bzw. der Umkehrschleife (27) sind die Fahrbahnseite (4) und der Fahrgastträger (3') an der Kurvenaußenseite angeordnet.

Bei beiden Varianten des Fahrgastträgers (3,3') wird am oberen Zenit (16) eine Inversion (17) mit einer Überkopfstellung der Fahrgäste eingenommen.

Abwandlungen der gezeigten und beschriebenen Ausführungsform sind in verschiedener Weise möglich. Insbesondere können die vorbeschriebenen Merkmale und die genannten Variationsmöglichkeiten im Rahmen der Ansprüche unterschiedlich miteinander kombiniert und auch vertauscht werden.

Die Bahnabschnitte (14,15) der Bahnfigur (11) mit der stehenden "8" können mehr als zwei, z.B. vier, jeweils entgegengesetzt gekrümmte und übereinander angeordnete Kurvenbereiche (21,22,23,24) aufweisen. Die Zahl der Kreuzungspunkte (18,19) kann entsprechend größer sein. Hierdurch können z.B. zwei Formen einer stehenden "8" übereinander gebildet werden. Die Krümmungsrichtung der aufeinander folgenden Kurvenbereiche kann dabei kontinuierlich wechseln. Die Bahnabschnitte (14,15) haben jeweils bevorzugt eine gerade Zahl von entgegengesetzt gekrümmten und übereinander angeordneten Kurvenbereichen (21,22,23,24).

### BEZUGSZEICHENLISTE

- 1: Belustigungsanlage
- 2: Führungsbahn, Schienenbahn
- 3: Fahrgastträger stehend
- 3': Fahrgastträger hängend
- 4: Fahrbahnseite
- 5: Rückseite
- 6: Fahrschiene
- 7: Stützschiene
- 8: Strebe
- 9: Fahrtrichtung
- 10: Bahnhof
- 11: Bahnfigur, 8er-Loop
- 12: Bahnfigur, Totendstrecke
- 13: Bahnfigur, Return-Loop
- 14: Bahnabschnitt aufsteigend
- 15: Bahnabschnitt absteigend
- 16: Zenit
- 17: Inversion, Überkopfbereich
- 18: Kreuzungsbereich unten
- 19: Kreuzungsbereich oben
- 20: Zu- und Ausfahrtsbereich
- 21: Kurvenbereich unten
- 22: Kurvenbereich oben
- 23: Kurvenbereich oben
- 24: Kurvenbereich unten
- 25: Übergangsbereich
- 26: Übergangsbereich
- 27: Umkehrschleife
- 28: Bahnabschnitt Zufahrt
- 28': Bahnabschnitt Start
- 29: Bahnabschnitt Abfahrt
- 29': Bahnabschnitt Rückkehr
- 30: Stützkonstruktion
- 31: Antriebseinheit
- 32: Bahnabschnitt Übergang
- 33: Weiche
- 34: Wartungsbereich
- 35: Grundträger
- 36: Fahrwerk
- 37: Fahrgastaufnahme, Sitz

- f: Fahrtrichtungsvektor
- n: Normalenvektor

- α: Kreuzungswinkel
- β: Kreuzungswinkel

## Patentansprüche

1. Belustigungsanlage mit einer Führungsbahn (2) und mit ein oder mehreren daran in einer Fahrtrichtung (9) verfahrbaren Fahrgastträgern (3,3'), wobei die Führungsbahn (2) eine zum Fahrgastträger (3,3') gerichtete Fahrbahnseite (4) und eine Rückseite (5) aufweist und wobei die Führungsbahn (2) mehrere Bahnabschnitte und in ihrem Bahnverlauf eine Bahnfigur (11) umfasst, die eine aufrechte Ausrichtung und in einer Seitenansicht die Form einer stehenden "8" aufweist, wobei die Bahnfigur (11) zwei aufrechte Bahnabschnitte (14,15) umfasst, die jeweils mehrfach sowie gegenläufig gekrümmt und an einem oberen Zenit (16) miteinander verbunden sind, **dadurch gekennzeichnet, dass** die Bahnfigur (11) die Form einer stehenden, dreidimensionalen "8" aufweist, wobei die Bahnabschnitte (14,15) miteinander verschlungen sind und einander an mindestens zwei Kreuzungsbereichen (18,19) abwechselnd in Seitenansicht gesehen voreinander und hintereinander sowie mit einem gegenseitigen bevorzugt horizontalen Abstand überkreuzen, wobei die Bahnfigur (11) in mehreren Seitenansichten und seitlichen Projektionen jeweils die Kontur einer stehenden "8" zeigt.

2. Belustigungsanlage nach einem der vorhergehenden Ansprüche, **dadurch gekennzeichnet, dass** die Bahnabschnitte (14,15) in ihrem Verlauf jeweils zwei oder mehr entgegengesetzt gekrümmte Kurvenbereiche (21,22,23,24) aufweisen, wobei bevorzugt zwischen den jeweils entgegengesetzt gekrümmten Kurvenbereichen (21,22,23,24) ein ggf. tordierter Übergangsbereich (25,26) angeordnet ist.

3. Belustigungsanlage nach Anspruch 2, **dadurch gekennzeichnet, dass** an den Bahnabschnitten (14,15) die entgegengesetzt gekrümmten Kurvenbereiche (21,22,23,24) jeweils Torsionen mit entgegengesetzten Drehrichtungen aufweisen.

4. Belustigungsanlage nach Anspruch 2 oder 3, **dadurch gekennzeichnet, dass** am Zenit (16) und der dortigen Verbindungsstelle zwischen den jeweils entgegengesetzt gekrümmten Kurvenbereichen (22,23) die Drehrichtung der Torsion wechselt, wobei bevorzugt die Bahnfigur (11) an ihren Bahnabschnitten (14,15) drei oder mehr Drehrichtungswechsel der Torsionen aufweist.

5. Belustigungsanlage nach einem der vorhergehenden Ansprüche, **dadurch gekennzeichnet, dass** an den Bahnabschnitten (14,15) die entgegengesetzt gekrümmten Kurvenbereiche (21,22,23,24) jeweils übereinander angeordnet sind, wobei bevorzugt die Kreuzungsbereiche (18,19) mit vertikalem Abstand übereinander angeordnet sind, insbesondere in Seitenansicht in gerader vertikaler Richtung übereinander angeordnet sind.

6. Belustigungsanlage nach einem der Ansprüche 2 bis 5, **dadurch gekennzeichnet, dass** an den Bahnabschnitten (14,15) die jeweiligen oberen gekrümmten Kurvenbereiche (22,23) eine stärkere Krümmung als die jeweiligen unteren gekrümmten Kurvenbereiche (21,24) aufweisen, wobei bevorzugt die jeweils unteren gekrümmten Kurvenbereiche (21,24) in ihrem Verlauf zwischen Beginn und Ende des Kurvenbereichs einen größeren Drehwinkel der Torsion als die jeweils oberen gekrümmten Kurvenbereiche (22,23) aufweisen.

7. Belustigungsanlage nach einem der vorhergehenden Ansprüche, **dadurch gekennzeichnet, dass** die am Verlauf der Bahnabschnitte (14,15) jeweils in Zentrifugalkraftrichtung zeigenden Normalenvektoren (n) bei der Bahnfigur (11) jeweils nach außen gerichtet sind und sich an keiner Stelle der Bahnfigur (11) kreuzen.

8. Belustigungsanlage nach einem der Ansprüche 2 bis 7, **dadurch gekennzeichnet, dass** die oberen gekrümmten Kurvenbereiche (22,23) der Bahnabschnitte (14,15) am oberen Zenit (16) miteinander verbunden sind und bevorzugt eine Umkehrschleife (27) bilden, die bevorzugt eine Inversion (17) aufweist.

9. Belustigungsanlage nach einem der vorhergehenden Ansprüche, **dadurch gekennzeichnet, dass** die Bahnabschnitte (14,15) am Zu- und Ausfahrtsbereich (20) der Bahnfigur (11) an zuführende und abführende Bahnabschnitte (28,29) der Führungsbahn (2) angeschlossen sind, wobei bevorzugt die Bahnabschnitte (14,15) am Zu- und Ausfahrtsbereich (20) der Bahnfigur (11) eine entgegengesetzte Ausrichtung aufweisen.

10. Belustigungsanlage nach einem der vorhergehenden Ansprüche, **dadurch gekennzeichnet, dass** die Bahnfigur (11) eine Stützkonstruktion (30) für die Bahnabschnitte (14,15) aufweist, welche bevorzugt die Bahnabschnitte (14,15) korbartig umhüllt.

11. Belustigungsanlage nach einem der vorhergehenden Ansprüche, **dadurch gekennzeichnet, dass** die Führungsbahn (2) einen ringartigen endlosen oder endlichen Bahnverlauf aufweist, wobei bevorzugt die Führungsbahn (2) am Anfang und am Ende ihres Bahnverlaufs Bahnabschnitte (28',29') für den Start und für die Rückkehr des oder der Fahrgastträger (3,3') aufweist, wobei dazwischen ein verbindender Bahnabschnitt (32) mit einer Weiche (33) angeordnet ist.

12. Belustigungsanlage nach einem der vorhergehenden Ansprüche, **dadurch gekennzeichnet, dass** die Führungsbahn (2) zumindest abschnittsweise reversierend von dem oder den Fahrgastträgern (3,3') durchfahren wird.

13. Belustigungsanlage nach einem der vorhergehenden Ansprüche, **dadurch gekennzeichnet, dass** die Führungsbahn (2) in ihrem Bahnverlauf mehrere ansteigende und abfallende Gefällestrecken aufweist, wobei bevorzugt Führungsbahn (2) in ihrem Bahnverlauf eine oder mehrere weitere Bahnfiguren (12,13) umfasst, insbesondere eine aufrechte Totendstrecke und/oder einen aufrechten Return-Loop.

14. Belustigungsanlage nach einem der vorhergehenden Ansprüche, **dadurch gekennzeichnet, dass** bei der Führungsbahn (2) in ihrem Bahnverlauf an einer aufrechten Totendstrecke (12) eine Weiche (33) angeordnet ist.

15. Belustigungsanlage nach einem der vorhergehenden Ansprüche, **dadurch gekennzeichnet, dass** an der Führungsbahn (2) ein oder mehrere, bevorzugt hochdynamische, Antriebseinheiten (31) für den oder die Fahrgastträger (3,3') angeordnet sind.

## Claims

1. Amusement facility having a guide track (2) and having one or more passenger carriers (3, 3') which are movable thereon in a travel direction (9), wherein the guide track (2) has a travel-track side (4), which is directed towards the passenger carrier (3, 3'), and a rear side (5), and wherein the guide track (2) comprises multiple track portions and, in terms of its track profile, a track figure (11) having an upright orientation and having in a side view the shape of a standing "8", wherein the track figure (11) comprises two upright track portions (14, 15) which are each of multiply and oppositely curved form and are connected to one another at an upper zenith (16), **characterized in that** the track figure (11) has the shape of a standing three-dimensional "8", wherein the track portions (14, 15) are wound together and, at at least two crossing regions (18, 19), cross over one another alternately one in front of the other and one behind the other, as seen in a side view, and with a mutual, preferably horizontal, spacing, wherein, in multiple side views and lateral projections, the track figure (11) shows in each case the contour of a standing "8".

2. Amusement facility according to one of the preceding claims, **characterized in that**, in terms of their profile, the track portions (14, 15) have in each case two or more oppositely curved curve regions (21, 22, 23, 24), wherein preferably arranged between the in each case oppositely curved curve regions (21, 22, 23, 24) is a possibly twisted transition region (25, 26).

3. Amusement facility according to Claim 2, **characterized in that**, on the track portions (14, 15), the oppositely curved curve regions (21, 22, 23, 24) in each case have torsions with opposite directions of rotation.

4. Amusement facility according to Claim 2 or 3, **characterized in that**, at the zenith (16) and the connection point there between the in each case oppositely curved curve regions (22, 23), the direction of rotation of the torsion changes, wherein preferably, on its track portions (14, 15), the track figure (11) has three or more changes in the direction of rotation of the torsions.

5. Amusement facility according to one of the preceding claims, **characterized in that**, on the track portions (14, 15), the oppositely curved curve regions (21, 22, 23, 24) are in each case arranged one above the other, wherein preferably the crossing regions (18, 19) are arranged with a vertical spacing one above the other, in particular are arranged one above the other in a straight vertical direction in a side view.

6. Amusement facility according to one of Claims 2 to 5, **characterized in that**, on the track portions (14, 15), the respective upper curved curve regions (22, 23) have greater curvature than the respective lower curved curve regions (21, 24), wherein preferably, in terms of their profile, the in each case lower curved curve regions (21, 24) have a greater torsion rotation angle between the beginning and end of the curve region than the in each case upper curved curve regions (22, 23).

7. Amusement facility according to one of the preceding claims, **characterized in that** the normal vectors (n) in the track figure (11) that, on the profile of the track portions (14, 15), in each case point in the direction of the centrifugal force are in each case directed outwards and do not cross at any point of the track figure (11).

8. Amusement facility according to one of Claims 2 to 7, **characterized in that** the upper curved curve regions (22, 23) of the track portions (14, 15) are connected to one another at the upper zenith (16) and preferably form a reversing loop (27), which preferably has an inversion (17).

9. Amusement facility according to one of the preceding claims, **characterized in that**, at the entrance and exit region (20) of the track figure (11), the track portions (14, 15) are attached to incoming and outgoing track portions (28, 29) of the guide track (2), wherein preferably the track portions (14, 15) have opposite orientations at the entrance and exit region (20) of the track figure (11).

10. Amusement facility according to one of the preceding claims, **characterized in that** the track figure (11) has a supporting structure (30) for the track portions (14, 15), which preferably encloses the track portions (14, 15) in a cage-like manner.

11. Amusement facility according to one of the preceding claims, **characterized in that** the guide track (2) has a ring-like endless or non-endless track profile, wherein preferably the guide track (2) has track portions (28', 29') at the beginning and at the end of its track profile for the start and for the return of the passenger carrier(s) (3,3'), wherein a connecting track portion (32) with a track switch (33) is arranged therebetween.

12. Amusement facility according to one of the preceding claims, **characterized in that** the guide track (2) is travelled along at least sectionally in reverse by the passenger carrier(s) (3, 3').

13. Amusement facility according to one of the preceding claims, **characterized in that**, in terms of its track profile, the guide track (2) has multiple ascending and descending slope stretches, wherein preferably, in terms of its track profile, the guide track (2) comprises one or more further track figures (12, 13), in particular an upright dead-end stretch and/or an upright return loop.

14. Amusement facility according to one of the preceding claims, **characterized in that**, in terms of its track profile, at the guide track (2), there is arranged a track switch (33) at an upright dead-end stretch (12).

15. Amusement facility according to one of the preceding claims, **characterized in that**, on the guide track (2), there are arranged one or more, preferably highly dynamic, drive units (31) for the passenger carrier(s) (3, 3').

## Revendications

1. Installation d'amusement avec une voie de guidage (2) et avec un ou plusieurs supports de passagers (3, 3') pouvant être déplacés sur celle-ci dans une direction de déplacement (9), la voie de guidage (2) présentant un côté de voie (4) orienté vers le support de passagers (3, 3') et un côté arrière (5), et la voie de guidage (2) comprenant plusieurs sections de voie et, dans son tracé de voie, une figure de voie (11) qui présente une orientation verticale et, en vue latérale, la forme d'un « 8 » debout, la figure de voie (11) comprenant deux sections de voie verticales (14, 15), qui sont respectivement incurvées à plusieurs reprises et de manière opposée et reliées l'une à l'autre au niveau d'un zénith supérieur (16), **caractérisée en ce que** la figure de voie (11) présente la forme d'un « 8 » tridimensionnel debout, les sections de voie (14, 15) étant entrelacées l'une avec l'autre et se croisant l'une l'autre au niveau d'au moins deux zones de croisement (18, 19) alternativement l'une devant l'autre et l'une derrière l'autre, en vue latérale, et avec une distance mutuelle de préférence horizontale, la figure de voie (11) présentant le contour d'un « 8 » debout dans plusieurs vues latérales et projections latérales.

2. Installation d'amusement selon l'une quelconque des revendications précédentes, **caractérisée en ce que** les sections de voie (14, 15) présentent dans leur tracé respectivement deux ou plus de deux zones de courbe (21, 22, 23, 24) incurvées de manière opposée, une zone de transition (25, 26) éventuellement tordue étant de préférence agencée entre les zones de courbe (21, 22, 23, 24) respectivement incurvées de manière opposée.

3. Installation d'amusement selon la revendication 2, **caractérisée en ce que**, sur les sections de voie (14, 15), les zones de courbe (21, 22, 23, 24) incurvées de manière opposée présentent chacune des torsions avec des directions de rotation opposées.

4. Installation d'amusement selon la revendication 2 ou 3, **caractérisée en ce que** la direction de rotation de la torsion change au niveau du zénith (16) et du point de liaison à cet endroit entre les zones de courbe (22, 23) respectivement incurvées de manière opposée, la figure de voie (11) présentant de préférence trois changements de direction de rotation de torsion ou plus sur ses sections de voie (14, 15).

5. Installation d'amusement selon l'une quelconque des revendications précédentes, **caractérisée en ce que**, sur les sections de voie (14, 15), les zones de courbe (21, 22, 23, 24) incurvées de manière opposée sont respectivement agencées superposées, les zones de croisement (18, 19) étant de préférence agencées superposées avec un écart vertical, notamment agencées superposées en vue latérale dans une direction verticale droite.

6. Installation d'amusement selon l'une quelconque des revendications 2 à 5, **caractérisée en ce que**, sur les sections de voie (14, 15), les zones de courbe incurvées supérieures respectives (22, 23) présentent une courbure plus forte que les zones de courbe incurvées inférieures respectives (21, 24), de préférence les zones de courbe incurvées inférieures respectives (21, 24) présentant dans leur tracé entre le début et la fin de la zone de courbe un angle de rotation de la torsion plus grand que les zones de courbe incurvées supérieures respectives (22, 23) .

7. Installation d'amusement selon l'une quelconque des revendications précédentes, **caractérisée en ce que** les vecteurs normaux (n) orientés respectivement dans la direction de la force centrifuge sur le tracé des sections de voie (14, 15) sont respectivement dirigés vers l'extérieur dans la figure de voie (11) et ne se croisent en aucun point de la figure de voie (11).

8. Installation d'amusement selon l'une quelconque des revendications 2 à 7, **caractérisée en ce que** les zones de courbe incurvées supérieures (22, 23) des sections de voie (14, 15) sont reliées entre elles au niveau du zénith supérieur (16) et forment de préférence une boucle d'inversion (27), qui présente de préférence une inversion (17).

9. Installation d'amusement selon l'une quelconque des revendications précédentes, **caractérisée en ce que** les sections de voie (14, 15) sont raccordées, dans la zone d'entrée et de sortie (20) de la figure de voie (11), à des sections de voie d'entrée et de sortie (28, 29) de la voie de guidage (2), de préférence les sections de voie (14, 15) présentant une orientation opposée dans la zone d'entrée et de sortie (20) de la figure de voie (11).

10. Installation d'amusement selon l'une quelconque des revendications précédentes, **caractérisée en ce que** la figure de voie (11) présente une structure de soutien (30) pour les sections de voie (14, 15), qui enveloppe de préférence les sections de voie (14, 15) à la manière d'un panier.

11. Installation d'amusement selon l'une quelconque des revendications précédentes, **caractérisée en ce que** la voie de guidage (2) présente un tracé de voie annulaire sans fin ou fini, la voie de guidage (2) présentant de préférence au début et à la fin de son tracé de voie des sections de voie (28', 29') pour le départ et pour le retour du ou des supports de passagers (3, 3'), une section de voie de liaison (32) avec un aiguillage (33) étant agencée entre celles-ci.

12. Installation d'amusement selon l'une quelconque des revendications précédentes, **caractérisée en ce que** la voie de guidage (2) est traversée au moins par sections de manière réversible par le ou les supports de passagers (3, 3').

13. Installation d'amusement selon l'une quelconque des revendications précédentes, **caractérisée en ce que** la voie de guidage (2) présente dans son tracé de voie plusieurs sections de pente montante et descendante, la voie de guidage (2) comprenant de préférence dans son tracé de voie une ou plusieurs autres figures de voie (12, 13), notamment une section de fin de course verticale et/ou une boucle de retour verticale.

14. Installation d'amusement selon l'une quelconque des revendications précédentes, **caractérisée en ce qu'**un aiguillage (33) est agencé sur la voie de guidage (2) dans son tracé de voie au niveau d'une section de fin de course verticale (12).

15. Installation d'amusement selon l'une quelconque des revendications précédentes, **caractérisée en ce qu'**une ou plusieurs unités d'entraînement (31), de préférence hautement dynamiques, sont agencées sur la voie de guidage (2) pour le ou les supports de passagers (3, 3').
